# EUROPÄISCHE PATENTSCHRIFT

(11) **EP 3 592 192 B1**
(45) Veröffentlichungstag und Bekanntmachung des Hinweises auf die Patenterteilung: **01.05.2024**
(21) Anmeldenummer: 17711587.0
(22) Anmeldetag: 08.03.2017
(51) Int. Cl.: A47L 5/36, A47L 9/28

(54) **BATTERIEBETRIEBENER SAUGER**
BATTERY DRIVEN VACUUM CLEANER
ASPIRATEUR FONCTIONNANT SUR BATTERIES

(43) Veröffentlichungstag der Anmeldung: 15.01.2020
(73) Patentinhaber: Alfred Kärcher SE & Co. KG, 71364 Winnenden (DE)
(72) Erfinder: HERMANN, Matthias, 71364 Winnenden (DE)
(74) Vertreter: Hoeger, Stellrecht & Partner Patentanwälte mbB
(86) Internationale Anmeldenummer: PCT/EP2017/055460
(87) Internationale Veröffentlichungsnummer: WO 2018/162057

(56) Entgegenhaltungen:
- WO-A1-2012/107595
- WO-A1-2014/044296
- DE-A1-102010 043 577

## Beschreibung

Die Erfindung betrifft einen batteriebetriebenen Sauger, umfassend einen Sauggutbehälter, einen Saugkopf, welcher an dem Sauggutbehälter angeordnet ist, eine Gebläseeinrichtung zur Erzeugung eines Saugstroms und mindestens einen Prozessluftkanal, welcher an dem Saugkopf angeordnet oder gebildet ist und fluidwirksam mit der Gebläseeinrichtung verbunden ist.

Aus der WO 2012/107595 ist ein Staubsauger bekannt, welcher eine Batterieeinrichtung zur Energieversorgung des Staubsaugers und zur Energieversorgung einer Fremdluftventileinrichtung zur Abreinigung einer Filtereinrichtung aufweist. Ein batteriebetriebener Sauger ist ebenfalls z.B. in WO-A-2014044296 offenbart.

Der Erfindung liegt die Aufgabe zugrunde, einen batteriebetriebenen Sauger der eingangs genannten Art bereitzustellen, welcher kompakt aufgebaut ist. Diese Aufgabe wird bei dem eingangs genannten batteriebetriebenen Sauger erfindungsgemäß dadurch gelöst, dass dass ein Batteriehalter für eine Batterieeinrichtung an dem Saugkopf zwischen dem mindestens einen Prozessluftkanal der Gebläseeinrichtung und einer Oberseite des Saugkopfs positioniert ist, dass an dem Saugkopf ein Freibereich gebildet ist, an welchem der Batteriehalter angeordnet ist, wobei der Freibereich zu der Oberseite hin und/oder zu mindestens einer Seite quer zu der Oberseite hin offen ist, an dem Freibereich ein Aufnahmebereich gebildet ist, und/oder der Freibereich bildet einen Aufnahmebereich, wobei an dem Aufnahmebereich der Batteriehalter sitzt, und wobei der Aufnahmebereich durch eine Bodenwand und quer zur Bodenwand orientierten Rückwand begrenzt, dass die Rückwand zwischen dem mindestens einen Prozessluftkanal und der Oberseite angeordnet ist, und dass die Bodenwand mindestens einen Kanalabschnitt des mindestens einen Prozessluftkanals abdeckt.

Durch diese Positionierung des Batteriehalters (und damit auch einer an dem Batteriehalter gehaltenen Batterieeinrichtung) lässt sich der Saugkopf und damit der Sauger kompakt ausbilden.

Grundsätzlich kann die Oberseite des Saugers mit daran gehaltener Batterieeinrichtung durch die Batterieeinrichtung definiert sein, oder die Oberseite ist durch ein Element des Saugers, welches nicht Batterieeinrichtung ist, definiert, und eine gehaltene Batterieeinrichtung ist bündig mit der Oberseite oder zu dieser zurückgesetzt.

Es lässt sich auf einfache Weise erreichen, dass die Batterieeinrichtung nicht oder nur gering über einen Umrissbereich des Saugers und insbesondere des Saugkopfs hinausragt.

Durch die erfindungsgemäße Lösung lässt sich eine platzsparende und geschützte Unterbringung des Batteriehalters und der Batterieeinrichtung an dem Saugkopf erreichen.

Ferner ist eine Entnahme der Batterieeinrichtung beziehungsweise ein Einsetzen der Batterieeinrichtung auf einfache Weise möglich.

Es ist insbesondere vorgesehen, dass die Batterieeinrichtung lösbar an dem Batteriehalter gehalten ist.

Zur "Unterbringung" der Batterieeinrichtung an dem batteriebetriebenen Sauger muss der "Restsauger" außerhalb des Saugkopfs nicht oder nur geringfügig modifiziert werden.

Günstigerweise ist die Gebläseeinrichtung an dem Saugkopf positioniert. Dadurch lässt sich beispielsweise ein guter Zugang zu dem Sauggutbehälter erreichen, wenn der Saugkopf als Ganzes lösbar an dem Sauggutbehälter angeordnet ist.

Günstig ist es, wenn an dem Saugkopf ein Bügelgriff angeordnet ist, welcher eine Oberseite des Saugkopfs (ohne Batterieeinrichtung) definiert. Über diesen Bügelgriff kann der Sauger gehalten und transportiert werden. Insbesondere definiert der Bügelgriff den obersten Bereich des Saugers als denjenigen Bereich, welcher den größten Abstand zu einer Unterlage aufweist, auf welcher der Sauger korrekt aufgestellt ist.

Günstig ist es, wenn der Batteriehalter so angeordnet und ausgebildet ist, dass bei der an dem Batteriehalter gehaltenen Batterieeinrichtung die Batterieeinrichtung nicht über die Oberseite des Saugkopfs hinausragt. Dadurch ergibt sich eine platzsparende Unterbringung. Es wird eine Verletzungsgefahr für einen Bediener verringert beziehungsweise es wird verhindert, dass ein Bediener an einer eingesetzten Batterieeinrichtung "hängen" bleibt. Weiterhin lässt sich die Batterieeinrichtung "versenkt" und damit geschützt an dem Batteriehalter und damit wiederum an dem Saugkopf positionieren.

Es kann dabei vorgesehen sein, dass die an dem Batteriehalter angeordnete Batterieeinrichtung bündig zu einem Bügelgriff ist. Insbesondere erfolgt ein bündiger Übergang zu dem Bügelgriff. Dadurch wird beispielsweise die Gefahr eines Einklemmens eines Fingers zwischen dem Bügelgriff und der Batterieeinrichtung verhindert beziehungsweise stark verringert.

Ganz besonders vorteilhaft ist es, wenn eine Einsetzrichtung und/oder Ausführrichtung für die Batterieeinrichtung an dem Batteriehalter quer und insbesondere senkrecht zu einer Einhüllendenebene der Oberseite des Saugkopfs ist. Die Batterieeinrichtung ist insbesondere lösbar an dem Batteriehalter gehalten. Die Batterieeinrichtung, welche insbesondere wiederaufladbar ist, kann dann von dem Batteriehalter zum Wiederaufladen entnommen werden. Ferner lässt sich der batteriebetriebene Sauger mit unterschiedlichen Batterieeinrichtungen betreiben, so dass eine längere Saugdauer erreichbar ist. Durch die Einsetzrichtung beziehungsweise Ausführrichtung quer zu der Einhüllendenebene kann die Batterieeinrichtung nach oben entnommen werden beziehungsweise von oben her eingesetzt werden. Dadurch ergibt sich eine optimale Raumnutzung. Ferner lässt sich die Batterieeinrichtung mit einer längeren Seite parallel zu der Einsetzrichtung beziehungsweise Ausführrichtung ausrichten, so dass sich hier ebenfalls eine optimierte Platznutzung ergibt und insbesondere keine Verbreiterung des Saugkopfs notwendig ist.

Aus den gleichen Gründen ist es günstig, wenn die Einsetzrichtung und/oder Ausführrichtung mindestens näherungsweise parallel zu einer Rotationsachse eines Gebläsemotors der Gebläseeinrichtung ist und/oder mindestens näherungsweise parallel zu einer Höhenerstreckungsrichtung des Sauggutbehälters ist. Die Höhenerstreckungsrichtung des Sauggutbehälters entspricht insbesondere einer Richtung parallel zu einer Abstandsrichtung von der Oberseite zu dem Sauggutbehälter hin.

Ferner ist es alternativ oder zusätzlich aus den gleichen Gründen vorteilhaft, wenn die Einsetzrichtung und/oder Ausführrichtung quer und insbesondere senkrecht zu einer Rollenachse einer oder mehrerer Rollen ist, über welche der Sauger fahrbar auf eine Unterlage aufstellbar ist und/oder mindestens näherungsweise parallel zu einer Lenkachse einer oder mehrerer lenkbaren Rollen ist, über welche der Sauger fahrbar auf einer Unterlage aufstellbar ist und/oder quer und insbesondere senkrecht zu einer Längserstreckungsrichtung eines Kanalabschnitts des mindestens einen Prozessluftkanals ist, wobei der Kanalabschnitt direkt unterhalb des Batteriehalters oder der Batterieeinrichtung an dem Saugkopf angeordnet ist und die Längserstreckungsrichtung einer Hauptströmungsrichtung für eine Prozessluftströmung in dem Kanalabschnitt entspricht und/oder mindestens näherungsweise zu einer Aufsetzrichtung des Saugkopfs auf den Sauggutbehälter ist. Der Saugkopf ist insbesondere lösbar an dem Sauggutbehälter angeordnet und die Aufsetzeinrichtung ist mindestens näherungsweise parallel zu der Einsetzrichtung beziehungsweise Ausführrichtung.

Unter mindestens näherungsweise parallel wird verstanden, dass die Ausrichtung parallel ist oder in einem spitzen Winkel von höchstens circa 20° zu der Parallelen liegt.

Der Kanalabschnitt, der direkt unterhalb (bezogen auf eine Richtung von der Oberseite zu dem Sauggutbehälter) des Batteriehalters und/oder der Batterieeinrichtung an dem Saugkopf angeordnet ist, ist insbesondere ein Kanalabschnitt, der so modifiziert ist, dass eben die Batterieeinrichtung an dem Batteriehalter auf platzsparende Weise an dem Saugkopf unterbringbar ist.

An dem Saugkopf ist ein Freibereich gebildet, an welchem der Batteriehalter angeordnet ist, wobei der Freibereich zu der Oberseite hin und/oder zu mindestens einer Seite quer zu der Oberseite hin offen ist. Beispielsweise ist er zu einer Vorderseite hin offen. Wenn der Freibereich zu der Oberseite hin offen ist, dann lässt sich die Batterieeinrichtung von dort her einsetzen beziehungsweise an der Oberseite herausführen. Wenn der Freibereich quer zu der Oberseite hin an mindestens einer Seite offen ist und beispielsweise zu einer Vorderseite offen ist, dann kann dadurch ein verbessertes Greifen der Batterieeinrichtung ermöglicht werden, um diese beispielsweise auf einfache Weise von dem Batteriehalter zu entfernen. Ferner können Anzeigen an der Batterieeinrichtung leichter abgelesen werden.

An dem Freibereich ist ein Aufnahmebereich gebildet und/oder der Freibereich bildet einen Aufnahmebereich, wobei an dem Aufnahmebereich der Batteriehalter sitzt, und wobei der Aufnahmebereich durch eine Bodenwand und quer zur Bodenwand orientierten Rückwand begrenzt. Durch diesen Aufnahmebereich, welcher beispielsweise die Form eines Hohlquaders hat, ist ein Aufnahmeraum für die Batterieeinrichtung gebildet. Es lässt sich dann die Batterieeinrichtung platzsparend an dem Saugkopf unterbringen.

Die Rückwand ist zwischen dem mindestens einen Prozessluftkanal und der Oberseite angeordnet. Die Rückwand kann insbesondere genutzt werden, um Teile und beispielsweise alle Teile des Batteriehalters an dem Saugkopf zu positionieren. Beispielsweise können eine oder mehrere Führungsschienen beziehungsweise Führungsnuten an der Rückwand positioniert werden.

Die Bodenwand deckt mindestens einen Kanalabschnitt des mindestens einen Prozessluftkanals ab. Es ergibt sich dadurch eine raumsparende Ausbildung und der Saugkopf und damit der Sauger lässt sich kompakt ausbilden.

Bei einem Ausführungsbeispiel ist der Freibereich an einer Wandung gebildet, welche schräg zu einer Richtung von der Oberseite des Saugkopfs zu dem Sauggutbehälter liegt. Dadurch lässt sich der Saugkopf zum einen kantenfrei beziehungsweise kantenarm ausbilden. Zum anderen ergibt sich eine optimale Positionierbarkeit für eine Batterieeinrichtung.

Die schräge Wandung ist dann vorzugsweise so ausgebildet, dass eine an dem Batteriehalter eingesetzte Batterieeinrichtung zum Teil in eine Ausnehmung an der Wandung (gebildet über den Freibereich) eingetaucht ist, und zu einem Teil bezüglich der schrägen Wandung ausgetaucht ist. An diesem ausgetauchten Teil kann die Batterieeinrichtung gegriffen werden und so von dem Batteriehalter insbesondere durch eine Verschiebungsbewegung entfernt werden.

Bei einer Ausführungsform ist an der Wandung ein Schalter angeordnet und insbesondere neben dem Batteriehalter und insbesondere außerhalb des Freibereichs angeordnet. Dadurch ergibt sich eine optimierte Platznutzung bei einfacher Bedienbarkeit des Saugers. Der Schalter ist insbesondere ein Ein-Aus-Schalter. Darüber hinaus lässt sich so die Leitungsführung für elektrische Leitungen an dem Saugkopf einfach halten.

Ganz besonders vorteilhaft ist es, wenn der Batteriehalter so bezüglich des Freibereichs angeordnet ist, dass eine gehaltene Batterieeinrichtung nicht seitlich über den Saugkopf hinausragt. Seitlich ist dabei bezogen auf alle Flächen, welche quer zu der Oberseite orientiert sind. Es ergibt sich so eine platzsparende Unterbringung. Die Gefahr, dass ein Bediener an der Batterieeinrichtung hängen bleibt, ist minimiert. Ferner besteht keine Gefahr, dass die Batterieeinrichtung bei einem Saugbetrieb an eine Wand oder dergleichen stoßen kann.

Es ist ferner günstig, wenn der Freibereich gegenüber der Oberseite des Saugkopfs so offen ist, dass die Batterieeinrichtung von der Oberseite des Saugkopfs her an dem Batteriehalter einsetzbar ist. Insbesondere ist die Batterieeinrichtung über eine Verschiebungsbewegung in einer Einsetzrichtung an dem Saugkopf fixierbar. Es ergibt sich eine optimierte Platznutzung mit einfacher Entfernbarkeit beziehungsweise Fixierbarkeit der Batterieeinrichtung an dem Batteriehalter.

Es ist ferner günstig, dass der Freibereich seitlich so offen ist, dass eine optische Anzeige an der Batterieeinrichtung bei an dem Batteriehalter eingesetzter Batterieeinrichtung lesbar ist. Die entsprechende offene Seite ist insbesondere eine Vorderseite, welche einer Rückwand gegenüberliegt.

Es ergibt sich ein kompakter Aufbau, wenn an einer Seite des Saugers, an welcher der Batteriehalter angeordnet ist, ein Sauganschluss für einen Saugschlauch angeordnet ist.

Bezogen auf eine Höhenrichtung des Sauggutbehälters liegen dann insbesondere der Sauganschluss und der Batteriehalter übereinander, wobei sie in dieser Richtung nicht unbedingt fluchtend angeordnet sein müssen. Es ist vorteilhaft, wenn diese Anordnung nicht fluchtend ist, sondern der Batteriehalter mit der Batterieeinrichtung bezüglich einer Höhenlinie, welche durch den Sauganschluss geht, zurückgesetzt ist.

Insbesondere ist der Sauganschluss bezogen auf eine Richtung von der Oberseite des Saugkopfs her zu dem Sauggutbehälter hin unterhalb des Batteriehalters angeordnet, wobei insbesondere der Sauganschluss an dem Sauggutbehälter angeordnet ist. Es ergibt sich so eine kompakte Bauweise.

Günstig ist es, wenn ein Kanalabschnitt des mindestens einen Prozessluftkanals, welcher direkt unterhalb des Batteriehalters und/oder der Batterieeinrichtung positioniert ist, eine Gesamthöhe von höchstens 80 mm und insbesondere von höchstens 70 mm und insbesondere höchstens 65 mm aufweist. Die Gesamthöhe ist dabei bezogen auf eine Richtung, welcher einer Projektionsrichtung parallel zu einer Höhenrichtung des Sauggutbehälters beziehungsweise einer Richtung von der Oberseite zu dem Sauggutbehälter hin entspricht. Die Positionierung direkt unterhalb bedeutet dabei, dass der Kanalabschnitt auf der entsprechenden Projektionslinie liegt. Durch einen solchen Kanalabschnitt mit einer relativ geringen Gesamthöhe lässt sich die Batterieeinrichtung mit ihrer längeren Seite parallel zu der genannten Höhenrichtung positionieren. Es ist dabei eine platzsparende Positionierung möglich, ohne dass die Batterieeinrichtung über die Oberseite des Saugers hinausragt.

Es ist günstig, wenn ein Kanalabschnitt des mindestens einen Prozessluftkanals, welcher direkt unterhalb bezogen auf eine Richtung von der Oberseite des Saugkopfs zu dem Sauggutbehälter hin des Prozessluftkanals angeordnet ist, mehrkammerig oder mehrteilig ausgebildet ist. Dadurch ergibt sich einfacher Aufbau. Beispielsweise kann ein unterer Teil direkt mit einer Filtereinrichtung (einer Reinseite einer Filtereinrichtung) und beispielsweise einem Filterkorb fluidwirksam verbunden sein, während der obere Teil näher zu der Gebläseeinrichtung liegt und beispielsweise Teil einer Motorkonsole ist.

Ganz besonders vorteilhaft ist es, wenn an dem mindestens einen Prozessluftkanal und/oder an dem mindestens einen Kühlluftkanal und/oder an einem Übergang von dem mindestens einen Prozessluftkanal zu dem mindestens einen Kühlluftkanal mindestens eine Stufe gebildet ist. Dadurch lässt sich insbesondere ein Kanalabschnitt so ausbilden, dass direkt oberhalb von ihm der Batteriehalter und/oder die Batterieeinrichtung positionierbar ist. Es lässt sich in diesem Bereich eine Gesamthöhe gering halten, so dass eine platzsparende Unterbringung des Batteriehalters mit der Batterieeinrichtung möglich ist.

Insbesondere ist dann die mindestens eine Stufe direkt unterhalb des Batteriehalters und/oder einer davon gehaltenen Batterieeinrichtung bezogen auf eine Richtung von der Oberseite des Saugkopfs zu dem Sauggutbehälter hin gebildet. Dadurch lässt sich die Batterieeinrichtung platzsparend an dem Saugkopf positionieren. Insbesondere lässt sich die Batterieeinrichtung mit ihrer längsten Seite parallel zu der genannten Richtung von der Oberseite des Saugers zu dem Sauggutbehälter hin ausrichten. Es lässt sich dadurch auch auf einfache Weise erreichen, dass die Batterieeinrichtung, wenn sie an dem Batteriehalter gehalten ist, nicht über die Oberseite des Saugers hinausragt. Ferner lässt es sich dadurch auf einfache Weise erreichen, dass die Batterieeinrichtung nicht seitlich über den Sauger hinausragt, da insbesondere ihre anderen lateralen Abmessungen kleiner sind als an der längsten Seite.

Bei einem Ausführungsbeispiel weist eine an dem Batteriehalter gehaltene Batterieeinrichtung eine Längsachse auf, welche mindestens näherungsweise parallel zu einer Rotationsachse eines Gebläsemotors der Gebläseeinrichtung ist, wobei bezogen auf diese Längsachse die Batterieeinrichtung überlappend mit der Gebläseeinrichtung angeordnet ist. Die Längsachse ist insbesondere diejenige Achse, in welcher die Batterieeinrichtung ihre größte Länge aufweist. Durch eine Überlappung bezogen auf die entsprechende Richtung lässt sich die Batterieeinrichtung platzsparend an dem Saugkopf positionieren.

Es ist dann günstig, wenn eine Überlappungslänge der Batterieeinrichtung oder des Batteriehalters bezogen auf eine Gesamtlänge der Batterieeinrichtung oder des Batteriehalters in der genannten Längsachse mindestens 10 % und vorzugsweise mindestens 20 % und vorzugsweise mindestens 25 % (und besonders bevorzugterweise mindestens 30 % und beispielsweise mindestens 40 %) beträgt. Es ergibt sich dadurch eine platzsparende Anordnung. Die Batterieeinrichtung beziehungsweise der Batteriehalter lässt sich über den Überlappbereich neben der Gebläseeinrichtung beziehungsweise neben einem Teilbereich von dieser anordnen.

Es ist auch günstig, wenn der Batteriehalter so angeordnet und ausgebildet ist, dass ein Schwerpunkt einer gehaltenen Batterieeinrichtung bezogen auf eine Richtung von der Oberseite des Saugkopfs zu dem Sauggutbehälter hin oberhalb eines Schwerpunkts des Saugers ohne Batterieeinrichtung liegt. Dadurch ergibt sich eine platzsparende Anordnung der Batterieeinrichtung an dem Saugkopf.

Günstig ist es, wenn an einem Handgriff und insbesondere Bügelgriff, welcher an dem Saugkopf angeordnet ist, oder an einem Befestigungsbereich für den Handgriff ein Betätigungselement für eine Entriegelung und/oder Verriegelung des Haltens einer Batterieeinrichtung an dem Batteriehalter angeordnet ist.

Dadurch ergibt sich für einen Benutzer eine einfache Bedienbarkeit. Ferner lässt sich das Betätigungselement und gegebenenfalls auch eine entsprechende Betätigungseinrichtung wie ein Hebel oder Schwenkhebel platzsparend anordnen.

Bei einem Ausführungsbeispiel ist ein Pfosten als Befestigungsbereich für den Handgriff vorgesehen und an dem Pfosten ist ein insbesondere verschieblicher oder schwenkbarer Hebel zur Verriegelung/Entriegelung der Batterieeinrichtung gehalten und/oder ist an dem Pfosten geführt. Dadurch ergibt sich ein mechanischer Aufbau mit platzsparender Unterbringung des Hebels.

Die eingangs genannte Aufgabe wird ferner erfindungsgemäß dadurch gelöst, dass ein Batteriehalter für eine Batterieeinrichtung eine bewegliche Schutzeinrichtung für elektrische Kontakte an dem Saugkopf umfasst.

Wenn die Batterieeinrichtung nicht an dem Batteriehalter eingesetzt ist, dann verdeckt die Schutzeinrichtung die elektrischen Kontakte an dem Saugkopf, so dass diese insbesondere vor mechanischem Eingriff geschützt sind.

Die bewegliche Schutzeinrichtung lässt sich platzsparend an dem Saugkopf positionieren.

Insbesondere ist die Schutzeinrichtung so ausgebildet, dass beim Einsetzen einer Batterieeinrichtung an dem Batteriehalter die Schutzeinrichtung so bewegt ist, dass die elektrischen Kontakte für die Batterieeinrichtung freigegeben werden. Es kann dann auf einfache Weise automatisch ein Kontakt zwischen entsprechenden Gegenkontakten der Batterieeinrichtung und der elektrischen Kontakte an dem Saugkopf hergestellt werden.

Insbesondere umfasst die Schutzeinrichtung einen verschieblichen Schlitten mit einem Schutzbereich. Der Schutzbereich deckt die elektrischen Kontakte an dem Saugkopf ab, wenn die Batterieeinrichtung nicht eingesetzt ist. Durch Einsetzen der Batterieeinrichtung in den Batteriehalter lässt sich der Schlitten so verschieben, dass die elektrischen Kontakte freigegeben werden und die Gegenkontakte der Batterieeinrichtung die elektrischen Kontakte des Saugkopfs kontaktieren können.

Bei einem Ausführungsbeispiel ist es vorgesehen, dass eine Schlittenführung für den verschieblichen Schlitten an einem Gehäuse des Saugkopfs und/oder einer Motorkonsole des Gebläsemotors fixiert ist. Es ergibt sich dadurch ein einfacher konstruktiver Aufbau mit optimierter Platznutzung.

Es kann insbesondere vorgesehen sein, dass an dem Gehäuse ein Anschlag für eine Begrenzung einer Beweglichkeit des Schlittens angeordnet oder gebildet ist. Dadurch ergibt sich ein einfacher konstruktiver Aufbau mit Minimierung der Bauteile. Es lässt sich insbesondere auf einfache Weise eine Schutzposition für den Schlitten definieren, in welcher der Schutzbereich entsprechende Kontakte an dem Schutzkopf abdeckt.

Es ist dann günstig, wenn eine Verschiebungsrichtung des Schlittens parallel/antiparallel zu einer Einsetzrichtung der Batterieeinrichtung an dem Batteriehalter ist. Dadurch ergibt sich ein einfacher konstruktiver Aufbau mit einfacher Bedienbarkeit. Es lässt sich auf einfache Weise ein automatischer Schutz beziehungsweise eine automatische Freigabe des Schutzes erreichen.

Günstig ist es, wenn eine Verschiebungsrichtung des Schlittens mindestens näherungsweise parallel zu einer Rotationsachse eines Gebläsemotors der Gebläseeinrichtung ist und/oder mindestens näherungsweise parallel zu einer Rotationsachse eines Gebläsemotors der Gebläseeinrichtung ist und/oder mindestens näherungsweise parallel zu einer Höhenerstreckungsrichtung des Sauggutbehälters ist und/oder quer und insbesondere senkrecht zu einer Rollenachse einer oder mehrerer Rollen ist, über welche der Sauger fahrbar auf eine Unterlage aufstellbar ist und/oder mindestens näherungsweise parallel zu einer Lenkachse einer oder mehrerer lenkbaren Rollen ist, über welche der Sauger fahrbar auf einer Unterlage aufstellbar ist und/oder quer und insbesondere senkrecht zu einer Längserstreckungsrichtung eines Kanalabschnitts des mindestens einen Prozessluftkanals ist, wobei der Kanalabschnitt direkt unterhalb des Batteriehalters und/oder der Batterieeinrichtung an dem Saugkopf angeordnet ist und die Längserstreckungsrichtung einer Hauptströmungsrichtung für eine Prozessluftströmung in dem Kanalabschnitt entspricht und/oder mindestens näherungsweise parallel zu einer Aufsetzrichtung des Saugkopfs auf den Sauggutbehälter ist.

Ganz besonders vorteilhaft ist es, wenn der bewegliche Schlitten über eine Federeinrichtung abgestützt ist, wobei für eine Verschiebung des Schlittens zur Freigabe der elektrischen Kontakte eine Federkraft der Federeinrichtung überwunden werden muss. Dadurch lässt sich auf einfache Weise beim Einsetzen der Batterieeinrichtung eine Freigabe der elektrischen Kontakte erreichen. Die beim Einsetzen aufgewendete Kraft kann die Federkraft der Federeinrichtung überwinden.

Der erfindungsgemäße batteriebetriebene Sauger ist insbesondere als Nass-Trocken-Sauger ausgebildet.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels eines erfindungsgemäßen Saugers;
- Figur 2: eine Seitenansicht des Saugers gemäß Figur 1 in der Richtung C gemäß Figur 1;
- Figur 3: eine Draufsicht auf den Sauger gemäß Figur 1 in der Richtung B gemäß Figur 1;
- Figur 4: eine Schnittansicht längs der Linie 4-4 gemäß Figur 1 mit einer Schnittebene, welche in den Richtungen A und C gemäß Figur 1 liegt;
- Figur 5: eine Schnittansicht längs der Linie 5-5 gemäß Figur 1 mit einer Schnittebene, welche in den Richtungen A und C gemäß Figur 1 liegt;
- Figur 6: eine Schnittansicht längs der Line 6-6 gemäß Figur 3;
- Figur 7: eine Schnittansicht längs der Linie 7-7 gemäß Figur 3;
- Figur 8: eine Schnittansicht längs der Linie 8-8 gemäß Figur 3; und
- Figur 9: eine vergrößerte Darstellung des Bereichs D gemäß Figur 8.

Ein Ausführungsbeispiel eines erfindungsgemäßen Saugers, welches in den Figuren 1 bis 9 gezeigt und mit 10 bezeichnet ist, umfasst einen Sauggutbehälter 12. Der Sauggutbehälter 12 hat einen Behälterboden 14 (beispielsweise Figur 6), an dem eine Behälterwandung 16 angeordnet ist. Die Behälterwandung 16 ist beispielsweise einstückig mit dem Behälterboden 14 verbunden und steht von diesem ab.

Der Sauggutbehälter 12 hat beispielsweise eine mindestens näherungsweise zylindrische Gestalt.

Der Sauggutbehälter 12 hat einen Innenraum 18.

An dem Sauggutbehälter 12 ist ein Sauganschluss 20 mit einem Anschlussstutzen 22 für einen Saugschlauch (in den Zeichnungen nicht gezeigt) positioniert.

Bei einem Ausführungsbeispiel umfasst der Sauger 10 einen fahrbaren Teller 24. An dem Teller 24 sind Rollen 26 angeordnet. Beispielsweise sind drei oder vier Rollen 26 vorgesehen.

Eine jeweilige Rolle 26 ist um eine Rollenachse 28 drehbar.

Es kann vorgesehen sein, dass die Rollen 26 um eine jeweilige Lenkachse 30 schwenkbar sind. Die Lenkachse 30 ist dabei senkrecht zu der Rollenachse der jeweiligen Rolle 26 orientiert.

Der Teller 24 weist eine Aufnahme 32 in Form beispielsweise einer Ausnehmung für den Sauggutbehälter 12 auf. In diese Aufnahme 32 ist der Sauggutbehälter 12 fest oder lösbar eingesetzt.

Der Sauggutbehälter 12 und damit der Sauger 10 lässt sich über den Teller 24 mit seinen Rollen 26 fahrbar auf einer Unterlage 34 (Figur 2) aufstellen.

Eine Lenkbarkeit der Rollen 26 ermöglicht einen hohen Bedienkomfort bezüglich "Ausrichtung" des Saugers 10 in einem Saugbetrieb.

Der Sauger 10 umfasst einen Saugkopf 36.

Dieser Saugkopf 36 ist über eine Fixierungseinrichtung 38 lösbar an dem Sauggutbehälter 12 fixiert.

Bei einem Ausführungsbeispiel umfasst die Fixierungseinrichtung 38 Laschen 40a, 40b (Figur 6), welche insbesondere diametral gegenüberliegend sind, und welche an dem Saugkopf 36 beweglich positioniert sind.

An dem Sauggutbehälter 12 sind korrespondierende Rastelemente 42 angeordnet, mit welchen die jeweilige Lasche 40a beziehungsweise 40b verrastbar ist.

Der Sauggutbehälter 12 erstreckt sich in einer Höhenachse 44 in einer Höhenrichtung 46 (Figur 7). Wenn der Sauger 10 ordnungsgemäß auf einer ebenen Unterlage 34 aufsteht, dann liegt die Höhenrichtung 46 senkrecht zu dieser Unterlage 34.

Die Höhenrichtung 46 liegt senkrecht zu den jeweiligen Rollenachsen 28 der Rollen 26 und parallel zu den jeweiligen Lenkachsen 30.

Der Saugkopf 36 ist von oben her in einer Aufsetzrichtung 48 (vgl. Figur 7) auf den Sauggutbehälter 12 aufsetzbar. Die Aufsetzrichtung 48 liegt dabei antiparallel zu der Höhenrichtung 46.

Der Saugkopf 36 weist einen Abstützbereich 50 auf, welcher insbesondere ringförmig ist. Über diesen Abstützbereich 50 stützt sich der Saugkopf 36 an dem Sauggutbehälter 12 und insbesondere an einem Stirnbereich 52 des Sauggutbehälters 12 (wobei dieser Stirnbereich 52 dem Behälterboden 14 abgewandt ist) ab, wenn der Saugkopf 36 mit dem Sauggutbehälter 12 fixiert ist.

Der Saugkopf 36 weist ein Gehäuse 54 (Haube 54) auf.

In dem Gehäuse 54 ist eine Gebläseeinrichtung 56 angeordnet. Die Gebläseeinrichtung 56 dient zur Erzeugung eines Saugstroms. Die Gebläseeinrichtung 56 ist bei einer Ausführungsform an dem Saugkopf 36 gehalten. Wenn der Saugkopf 36 von dem Sauggutbehälter 12 entfernt ist, dann ist auch die Gebläseeinrichtung 56 (mit dem Saugkopf 36) von dem Sauggutbehälter 12 entfernt.

Die Gebläseeinrichtung 56 umfasst ein Gebläse 58 und einen Gebläsemotor 60. Der Gebläsemotor 60 ist ein Elektromotor. Er weist eine Motorwelle 62 mit einer Rotationsachse 64 auf.

Die Rotationsachse 64 ist parallel zu der Höhenrichtung 46 beziehungsweise parallel zu der Aufsetzrichtung 48.

Die Motorwelle 62 ist drehfest mit einem oder mehreren Laufrädern 66 des Gebläses 58 der Gebläseeinrichtung 56 verbunden. Der Gebläsemotor 60 treibt die Rotation des Laufrads 66 um die Rotationsachse 64 an.

Der Kanal 63 umgibt bei einer Ausführungsform den Gebläsemotor 60 ringförmig und führt zu einem Auslass an dem Gehäuse 54.

Es lässt sich dadurch an dem Gebläse 58 ein entsprechender Saugstrom erzeugen, über welchen ein an dem Sauganschluss 20 angeschlossener Saugschlauch unterdruckbeaufschlagbar ist.

An dem Saugkopf 36 ist eine Filtereinrichtung 68 gehalten. Bei einem Ausführungsbeispiel umfasst die Filtereinrichtung 68 einen Filterkorb 70. Der Filterkorb 70 hält einen Filter 72.

Es kann dabei vorgesehen sein, dass der Filterkorb 70 so an einer Unterseite des Sauggutbehälters 12 positioniert ist (wobei bei an dem Sauggutbehälter 12 fixiertem Saugkopf 36 diese Unterseite dem Behälterboden 14 zugewandt ist), dass der Filterkorb 70 mit dem Filter 72 bei fixiertem Saugkopf 36 in den Innenraum 18 des Sauggutbehälters 12 eingetaucht ist (vgl. beispielsweise Figur 6).

Die Filtereinrichtung 68 dient dazu, Staubpartikel auszufiltern und deren Zutritt zu der Gebläseeinrichtung 56 zu verhindern.

Der Gebläsemotor 60 ist über eine Motorkonsole 61 an dem Saugkopf 36 gehalten. An der Motorkonsole 61 sind eine oder mehrere Kanäle 63 als Kühlluftkanäle für den Gebläsemotor gebildet.

Der Filterkörper 70 ist insbesondere abnehmbar ausgebildet, um beispielsweise einen Nassbetrieb des Saugers 10 zu ermöglichen.

An dem Saugkopf 36 ist ein Prozessluftkanal 74 angeordnet beziehungsweise gebildet. Der Prozessluftkanal 74 stellt die fluidwirksame Verbindung zwischen der Gebläseeinrichtung 56 an dem Saugkopf 36 und dem Innenraum 18 des Sauggutbehälters 12 her. Er ist ein Abluftkanal der Gebläseeinrichtung 56. Er stellt die Verbindung zur Umgebungsluft her.

Der Saugkopf 36 hat eine Oberseite 76 (vgl. beispielsweise Figur 2). Eine Höhe des Saugers 10 (wenn der Saugkopf 36 an dem Sauggutbehälter 12 fixiert ist) liegt dabei zwischen der Oberseite 76 und der Unterlage 34, auf welcher der Sauger 10 aufgestellt ist.

An dem Gehäuse 54 des Saugkopfs 36 ist ein Bügelgriff 78 angeordnet (beispielsweise Figur 2). Dieser Bügelgriff ist so ausgebildet, dass der Saugkopf 36 (und damit auch der Sauger 10) von oben her greifbar ist. Der Bügelgriff 78 definiert einen Zwischenraum 80, durch den Finger einer Bedienerhand durchtauchen können, so dass der Bügelgriff 78 greifbar ist.

Eine Oberseite 82 des Bügelgriffs 78 definiert die Oberseite 76 des Saugkopfs 36 und damit des Saugers 10.

Eine Einhüllendenfläche des Saugkopfs 36 an der Oberseite 76 ist beispielsweise eine Ebene, welche quer und insbesondere senkrecht zu der Höhenachse 44 des Sauggutbehälters 12 orientiert ist.

Der Bügelgriff 78 weist dabei einen Steg 84 auf, welcher den Zwischenraum 80 zu der Oberseite 82 hin begrenzt, und weist einen ersten Pfosten 86 und einen zweiten Pfosten 88 auf, über welche der Steg 84 an dem Gehäuse 54 gehalten ist. Der erste Pfosten 86 und der zweite Pfosten 88 sind beabstandet zueinander und begrenzen jeweils seitlich den Zwischenraum 80.

Der Sauger 10 ist batteriebetrieben und insbesondere über eine wiederaufladbare Batterieeinrichtung 90 mit elektrischem Strom versorgt. Die Batterieeinrichtung 90 ist insbesondere ein mehrzelliger Batteriepack beziehungsweise Akkupack.

An dem Saugkopf 36 ist ein Batteriehalter 92 zum Halten der Batterieeinrichtung 90 angeordnet.

Das Gehäuse 54 weist zu dem Sauganschluss 20 hin eine Wandung 94 auf, welche schräg zu der Höhenrichtung 46 ausgerichtet ist. Diese Wandung 94 liegt insbesondere in einem spitzen Winkel 96 zu der Oberseite 76 (beziehungsweise einer Einhüllendenebene für die Oberseite 76). Ein typischer Wertebereich für diesen spitzen Winkel 96 liegt dabei im Bereich zwischen 50° und 70°.

Die Wandung 94 kann eben oder näherungsweise eben ausgebildet sein oder auch eine Krümmung aufweisen.

Der zweite Pfosten 88 des Bügelgriffs 78 grenzt an diese Wandung 94 oder liegt in der Nähe dieser Wandung 94. (Der erste Pfosten 86 ist weiter entfernt zu der Wandung 94 als der zweite Pfosten 88.)

An der Wandung 54 ist in Art einer Einbuchtung oder Ausnehmung ein Freibereich 98 gebildet. Der Freibereich 98 hat eine Mittelebene 100, welche parallel zu der Höhenachse 44 orientiert ist und auch eine Mittelebene des Bügelgriffs 78 ist.

Ein entsprechender Ausschnitt an dem Saugkopf 36, welcher durch den Freibereich 98 gebildet ist, hat mindestens näherungsweise die Form eines Hohlquaders.

Bei einer Ausführungsform ist seitlich zu dem Freibereich 98 an der Wandung 94 ein Schalter 102 angeordnet. Dieser Schalter 102 ist insbesondere ein An-Aus-Schalter für den Sauger 10 (bezüglich eines Saugbetriebs).

Der Sauganschluss 20 liegt ebenfalls an der Mittelebene 100; die Mittelebene 100 ist auch eine Mittelebene für den Sauganschluss 20.

Der Freibereich 98 ist nach unten in einer Richtung 104, welche von der Oberseite 76 zu dem Sauggutbehälter 12 weist (und im Wesentlichen parallel zu der Höhenrichtung 46 und dieser entgegengesetzt ist) durch eine Bodenwand 106 (Figur 9) begrenzt. Die Bodenwand 106 ist quer zu der Höhenachse 44 und insbesondere senkrecht zu dieser orientiert.

Seitlich ist der Freibereich 98 durch gegenüberliegende Seitenwände 108, 110 begrenzt, wobei die Seitenwände 108, 110 beabstandet sind und von der Bodenwand 106 quer abstehen.

Die Seitenwände 108, 110 sind insbesondere parallel zu der Höhenrichtung 46 orientiert.

Nach hinten ist der Freibereich 98 durch eine Rückwand 112 (vgl. beispielsweise Figur 3) begrenzt. Diese Rückwand 112 steht quer von der Bodenwand 106 ab und ist insbesondere senkrecht zu dieser beziehungsweise der Höhenachse 44 orientiert. Die Rückwand 112 ist mit den Seitenwänden 108 und 110 verbunden und quer und insbesondere senkrecht zu diesen orientiert.

Zwischen der Bodenwand 106, den Seitenwänden 108, 110 und der Rückwand 112 ist der erwähnte quaderförmige Hohlraum gebildet.

An dem Freibereich 98 ist an dem Saugkopf 96 der Batteriehalter 92 angeordnet. Bei einem Ausführungsbeispiel ist er dabei teilweise und insbesondere vollständig an der Rückwand 112 angeordnet.

Der Freibereich 98 ist nach unten (zu dem Sauggutbehälter 12 hin) durch die Bodenwand 106 geschlossen. Nach hinten ist er durch die Rückwand 112 geschlossen. Seitlich ist er durch die Seitenwände 108 und 110 geschlossen. Nach oben, zu der Oberseite 82 hin, ist der Freibereich 98 offen; der Freibereich 98 ist abgewandt der Bodenwand 106 offen. Dies ermöglicht das Einsetzen der Batterieeinrichtung 90 an dem Batteriehalter 92 von oben her.

Ferner ist der Freibereich 98 nach vorne abgewandt der Rückwand 112 offen.

Dadurch kann beispielsweise beim Einsetzen beziehungsweise beim Herausführen der Batterieeinrichtung 90 an dem Batteriehalter 92 die Batterieeinrichtung 90 gegriffen werden. Sie weist dazu einen Griffbereich 113 (vgl. Figur 2) auf.

Wenn die Batterieeinrichtung 90 an dem Batteriehalter 92 gehalten ist, dann ist dieser Griffbereich 113 nicht beziehungsweise nicht vollständig in den Freibereich 98 eingetaucht, sondern ist seitlich zugängig. Ein Bediener kann dann die Batterieeinrichtung 90 an gegenüberliegenden Griffbereichen 113 mit einer Hand fassen und die Batterieeinrichtung 90 nach oben herausführen.

Durch die offene Seite des Freibereichs 98 nach vorne hin lässt sich entsprechend die Batterieeinrichtung 90 positionieren. Ferner ist es möglich, Anzeigen, welche an der Batterieeinrichtung 90 angeordnet sind, abzulesen.

Der Freibereich 98 bildet einen Aufnahmebereich 118 zumindest für einen Teilbereich der Batterieeinrichtung 90.

Der Batteriehalter 92 weist eine Führungseinrichtung 114 für eine Gegen-Führungseinrichtung 116 der Batterieeinrichtung 90 auf.

Die Führungseinrichtung 114 ist insbesondere an der Rückwand 112 ausgebildet.

Die Führungseinrichtung 114 umfasst beispielsweise eine oder mehrere Führungsschienen und die Gegen-Führungseinrichtung 116 umfasst eine oder mehrere Nuten, wobei eine Nut an eine Führungsschiene angepasst ist. Es ist auch eine kinematische Umkehr möglich, wobei dann beispielsweise an der Rückwand 112 eine oder mehrere Nuten angeordnet sind und an der Batterieeinrichtung 90 entsprechende Führungsschienen angeordnet sind.

Es ist auch möglich, dass Nuten und Führungsschienen sowohl an dem Batteriehalter 92 als auch an der Batterieeinrichtung 90 korrespondierend miteinander angeordnet sind.

Wie oben beschrieben, lässt sich die Batterieeinrichtung 90 von oben her an dem Batteriehalter 92 einsetzen. Eine Einsetzrichtung 120 ist dabei insbesondere parallel zu der Höhenachse 44 und insbesondere antiparallel zu der Höhenrichtung 46.

Die Einsetzrichtung 120 ist mindestens näherungsweise parallel zu der Rotationsachse 64 des Gebläsemotors 60, das heißt parallel oder weicht höchstens in einem kleinen spitzen Winkel von beispielsweise höchstens 20° von der Parallelität ab.

Ferner ist die Einsetzrichtung 120 quer und insbesondere senkrecht zu den Rollenachsen 28 orientiert und dabei mindestens näherungsweise parallel zu den Lenkachsen 30 orientiert.

Sie ist ferner mindestens näherungsweise parallel zu der Aufsetzrichtung 48 orientiert.

Eine Ausführrichtung 122 für die Batterieeinrichtung 90 von dem Batteriehalter 92 (vgl. Figur 8) ist antiparallel zu der Einsetzrichtung 120.

Dem Batteriehalter 92 ist eine Verriegelungseinrichtung 124 zugeordnet, über welche eine korrekt an dem Batteriehalter 92 positionierte Batterieeinrichtung 90 an dem Saugkopf 36 insbesondere durch Verriegelung fixierbar ist.

Bei einem Ausführungsbeispiel weist die Batterieeinrichtung 90 eine oder mehrere Rastausnehmungen 126 auf. Es sind eine oder mehrere Hebel 128 mit (mindestens) einer entsprechenden Rastnase 130 an dem Saugkopf 36 positioniert. Ein Hebel 128 ist insbesondere als Schwenkhebel ausgebildet und schwenkbar an einem Schwenklager 129 gelagert.

Ein entsprechender Hebel 128 ist federgestützt derart, dass der Hebel 128 durch Federkraft so beaufschlagt ist, dass, wenn eine Rastausnehmung 126 einer Rastnase 130 gegenüberliegt, die Rastnase 130 in die Rastausnehmung 126 automatisch gedrückt wird.

Zum Lösen einer solchen Rastverbindung muss die entsprechende Federkraft überwunden werden. Der Hebel 128 weist ein Betätigungselement 132 auf, auf welches ein entsprechender Druck durch einen Bediener ausgeübt werden kann, um die Verrastung aufzuheben, das heißt die Federkraft zu überwinden.

Der Hebel 128 ist insbesondere schwenkbar an dem zweiten Pfosten 88 als Befestigungsbereich für den Bügelgriff 78 angeordnet.

Das Betätigungselement 132 ist insbesondere so angeordnet, dass es an einer Oberseite 82 des Bügelgriffs 78 liegt und so entsprechend bedienbar ist.

Bei einer Ausführungsform ist das Betätigungselement 132 Teil des Hebels 138.

Wenn die Batterieeinrichtung 90 an dem Batteriehalter 92 gehalten ist, dann ragt diese nicht über die Oberseite 96 des Saugkopfs 36 und damit des Saugers 10 hinaus.

Eine entsprechende Oberseite 134 der Batterieeinrichtung 90 kann dabei gegenüber der Oberseite 76 des Saugkopfs 36 nach unten (zu dem Sauggutbehälter 12 hin) zurückgesetzt sein, oder bündig bezüglich eines Übergangs zu der Oberseite 82 des Bügelgriffs 78 sein.

Die Batterieeinrichtung 90 ragt ferner nicht über eine Außenseite 136 beziehungsweise eine Einhüllende für die Außenseite 136 (vgl. Figur 2) des Saugers 10 hinaus.

Bei einem Ausführungsbeispiel ist eine bewegliche Schutzeinrichtung 138 für elektrische Kontakte 140 vorgesehen. Die elektrischen Kontakte 140 sind an dem Saugkopf 36 angeordnet. Eine elektrische Verbindung der Batterieeinrichtung 90 ist erreicht, wenn deren elektrische Gegenkontakte eben in elektrischen Kontakt mit den elektrischen Kontakten 140 des Saugkopfs 36 kommen.

Wenn die Batterieeinrichtung 90 nicht an dem Batteriehalter 92 eingesetzt ist, dann deckt die bewegliche Schutzeinrichtung 138 die elektrischen Kontakte 140 an dem Saugkopf 36 ab.

Bei einem Ausführungsbeispiel umfasst die bewegliche Schutzeinrichtung 138 einen beweglichen Schlitten 142. Dieser bewegliche Schlitten 142 ist verschiebbar in einer Verschiebungsrichtung, welche parallel zu der Einsetzrichtung 120 beziehungsweise der Ausführrichtung 122 ist.

Der Schlitten 142 ist an einer Schlittenführung 123 geführt. Bei einem Ausführungsbeispiel ist diese Schlittenführung 143 an der Motorkonsole 61 fixiert.

Es kann vorgesehen sein, dass ein Gehäuseteil 145 des Gehäuses 54 des Saugkopfs 36 einen Anschlag für eine Begrenzung der Beweglichkeit des Schlittens 142 bildet.

Weitere Gehäuseteile können für eine Abdichtung sorgen insbesondere von oben nach unten (in Richtung zu dem Sauggutbehälter 12 hin) zwischen einer Aussparung für den Hebel 128 und dem Gebläsemotor 60 in dem Gehäuse 54.

Der bewegliche Schlitten 142 ist über eine Federeinrichtung 144 an dem Saugkopf 36 abgestützt.

Die Federeinrichtung 144 ist bestrebt, den verschieblichen Schlitten 142 von der Bodenwand 106 weg zu drücken.

Wenn die Batterieeinrichtung 90 nicht an dem Batteriehalter 92 eingesetzt ist, dann ist der verschiebliche Schlitten 142 durch die Federeinrichtung 144 so positioniert, dass ein Schutzbereich 146 am Schlitten 142 die elektrischen Kontakte 140 abdeckt.

Diese entsprechende Position ist in den Zeichnungen nicht gezeigt.

Wenn die Batterieeinrichtung 90 in der Einsetzrichtung 120 eingesetzt wird, dann wird durch die Einsetzbewegung der Batterieeinrichtung 90 der verschiebliche Schlitten 142 in der Einsetzrichtung 120 entgegen der Federkraft der Federeinrichtung 144 bewegt.

Dadurch wird der Schutzbereich 146 mitbewegt und die elektrischen Kontakte 140 werden freigegeben. Es kann dann eben eine elektrische Kontaktierung der Batterieeinrichtung 90 mit den elektrischen Kontakten 140 erfolgen.

Wenn (nach Lösung des Hebels 128) die Batterieeinrichtung 90 in der Ausführrichtung 122 entnommen wird, dann bewegt sich der bewegliche Schlitten 142 unter der Wirkung der Federkraft der Federeinrichtung 144 in der Ausführrichtung 122. Der Schutzbereich 146 kann dann die elektrischen Kontakte 140 abdecken.

Bezüglich weiteren Details zu der Ausgestaltung des entsprechenden Batteriehalters 92 wird auf die nichtvorveröffentlichte internationale Anmeldung PCT/EP2016/074233 vom 10. Oktober 2016 des gleichen Anmelders verwiesen. Auf dieses Dokument wird ausdrücklich Bezug genommen.

Die Batterieeinrichtung 90 erstreckt sich in einer Längsachse 148 (vgl. Figur 9). Die Batterieeinrichtung 90 weist eine Gesamtlänge L in dieser Längsachse 148 auf. Insbesondere hat die Batterieeinrichtung 90 in der Längsachse 148 ihre größten Abmessungen.

Die Längsachse 148 ist dabei parallel zu der Einsetzrichtung 120 beziehungsweise parallel zu der Rotationsachse 64 beziehungsweise parallel zu der Höhenachse 44.

Es liegt ein Überlappungsbereich der Batterieeinrichtung 90, wenn diese an dem Batteriehalter 92 gehalten ist, mit der Gebläseeinrichtung 56 vor (bezogen auf eine Richtung parallel zu dieser Längsachse 148).

In Figur 8 ist ein entsprechender Überlappbereich mit dem Bezugszeichen 150 angedeutet.

In Richtung der Längsachse 148 liegt dieser Überlappbereich 150 bezogen auf die Batterieeinrichtung 90 insbesondere bei einer Länge, welche mindestens 10 % und vorzugsweise mindestens 20 % und vorzugsweise mindestens 25 % der Gesamtlänge L der Batterieeinrichtung 90 beträgt.

Es ergibt sich so eine platzsparende Unterbringung der Batterieeinrichtung 90 an dem Sauger 10.

Der Prozessluftkanal 74 weist einen Kanalabschnitt 152 (Figuren 5, 8, 9) auf, welcher direkt unterhalb des Batteriehalters 92 beziehungsweise der Batterieeinrichtung 90 liegt; eine Projektion des Batteriehalters 92 beziehungsweise der Batterieeinrichtung 90 längs der Höhenachse 44 trifft auf diesen Kanalabschnitt 152.

Dieser Kanalabschnitt 152 ist so ausgebildet (dimensioniert), dass die eingesetzte Batterieeinrichtung 90 nicht über die Oberseite 96 des Saugkopfs 36 hinausragt.

Bei einem Ausführungsbeispiel weist der entsprechende Kanalabschnitt 152 einen ersten Bereich 154 auf, welcher dem Filterkorb 70 zugeordnet ist, und einen auf die Höhenrichtung 46 bezogen darüber liegenden zweiten Bereich 156 auf, welcher näher zu dem Gebläsemotor 60 liegt.

Der erste Bereich 154 weist in der Höhenrichtung 46 eine Höhe h₁ auf. Der zweite Bereich weist eine Höhe 156 h₂ in der Höhenrichtung 46 auf.

Eine Gesamthöhe liegt bei H = h₁ + h₂.

Vorzugsweise beträgt die Gesamthöhe H höchstens 70 mm und insbesondere höchstens 65 mm.

Der Kanalabschnitt 152 direkt unterhalb der Batterieeinrichtung 90 beziehungsweise des Batteriehalters 92 ist neben einem Kanalabschnitt 158 des (Kühlluft-)Kanals 63 der Motorkonsole 61 angeordnet. Dieser Kanalabschnitt 158 (Figuren 8, 9) des Kanals 63 liegt hinter der Rückwand 112.

Der Kühlluftkanal 63 und der Prozessluftkanal 74 und damit auch die Kanalabschnitte 152 und 158 sind nicht fluidwirksam miteinander verbunden. Diese sind durch (mindestens) eine Wand getrennt.

An dem Übergang von dem Kanalabschnitt 152 zu dem Kanalabschnitt 158 ist eine Stufe 160 gebildet. Diese Stufe 160 entspricht einer Querschnitterweiterung an dem Prozessluftkanal 74 im Vergleich zu dem Kanal 63, wobei insbesondere die Höhe in der Höhenrichtung 46 sich an der Stufe 160 erhöht. Die Stufe 160 zwischen dem Kanalabschnitt 152 und dem Kanalabschnitt 158 ist über entsprechende Wandungen der Kanalabschnitte 152 und 158 gebildet.

Der entsprechende Stufenbereich mit der Stufe 160 zwischen den Kanalabschnitten 152 und 158 ist ein Pendant zu dem Freibereich 98, welcher ebenfalls eine Art von Stufenbereich ist.

Durch die Stufe 160 zwischen dem Prozessluftkanal 74 und dem Kanal 63 (für Kühlluft) lässt sich die Batterieeinrichtung 90 platzsparend an dem Saugkopf 96 positionieren.

Es ist grundsätzlich auch möglich, dass alternativ oder zusätzlich an dem Kühlluftkanal 63 durch entsprechende Ausbildung dieses Kühlluftkanals 63 eine Stufe gebildet ist, um eine entsprechende Positionierung der Batterieeinrichtung 90 zu ermöglichen und insbesondere diese Batterieeinrichtung 90 näher zu einem Zentrum (zu einer Mittelachse) des Saugkopfs 36 positionieren zu können.

Der Kanalabschnitt 152 hat eine Längserstreckung in einer Richtung quer zur Rotationsachse 64. Eine Hauptströmungsrichtung der Prozessluft in ihm liegt quer und insbesondere senkrecht zu der Rotationsachse 64.

Der erfindungsgemäße Sauger funktioniert wie folgt:
Für einen Saugbetrieb ist der Saugkopf 36 an dem Sauggutbehälter 12 über die Fixierungseinrichtung 98 fixiert.

An dem Sauganschluss 20 ist ein Saugschlauch angeschlossen.

Die Batterieeinrichtung 90 ist an dem Batteriehalter 92 eingesetzt.

Der Gebläsemotor 60 wird über die Batterieeinrichtung 90 mit elektrischer Energie versorgt und es wird über das Gebläse 58 ein Saugstrom erzeugt.

Über diesen Saugstrom lässt sich Sauggut in den Innenraum 18 einsaugen.

Die Ausbildung des Prozessluftkanals 74 mit seinem Kanalabschnitt 152 und des (Kühlluft-)Kanals 63 mit seinem Kanalabschnitt 158 und dem Stufenbereich 160 erlaubt eine platzsparende Unterbringung der Batterieeinrichtung 90.

Die Batterieeinrichtung 90 lässt sich dabei von oben her in der Einsetzrichtung 120 an dem Batteriehalter 92 einsetzen und nach oben in der Ausführrichtung 122 abnehmen.

Es ergibt sich eine platzsparende Unterbringung an dem Saugkopf 36. Dieser muss insbesondere in seinen lateralen Abmessungen nicht vergrößert werden.

Über den Hebel 128 lässt sich auf einfache Weise eine Verriegelungseinrichtung 124 ausbilden. Es kann der zweite Posten 88 zur Unterbringung des Hebels 128 genutzt werden.

Über den Überlappbereich 150 lässt sich ferner eine platzsparende Unterbringung erreichen.

Durch die Einsetzrichtung 120 von oben her beziehungsweise die Ausführrichtung 122 nach oben lässt sich der Batteriehalter 92 mit seiner Führungseinrichtung 114 platzsparend an dem Saugkopf 36 anordnen.

Über die bewegliche Schutzeinrichtung 138 ergibt sich ein optimierter Schutz der elektrischen Kontakte 140, wenn die Batterieeinrichtung 90 nicht eingesetzt ist.

Insbesondere ist ein Schwerpunkt einer an dem Batteriehalter 92 gehaltenen Batterieeinrichtung 90 oberhalb eines Schwerpunkts des Saugers 10 (ohne aufgenommenes Sauggut und mit entfernter Batterieeinrichtung 90) positioniert. Es ergibt sich so eine optimierte Anordnung mit einfacher Entfernbarkeit beziehungsweise Einsetzbarkeit.

### Bezugszeichenliste

- 10: Sauger
- 12: Sauggutbehälter
- 14: Behälterboden
- 16: Behälterwandung
- 18: Innenraum
- 20: Sauganschluss
- 22: Anschlussstutzen
- 24: Teller
- 26: Rollen
- 28: Rollenachse
- 30: Lenkachse
- 32: Aufnahme
- 34: Unterlage
- 36: Saugkopf
- 38: Fixierungsrichtung
- 40a: Lasche
- 40b: Lasche
- 42: Rastelement
- 44: Höhenachse
- 46: Höhenrichtung
- 48: Aufsetzrichtung
- 50: Abstützbereich
- 52: Stirnbereich
- 54: Gehäuse
- 56: Gebläseeinrichtung
- 58: Gebläse
- 60: Gebläsemotor
- 61: Motorkonsole
- 62: Motorwelle
- 63: Kühlluftkanal
- 64: Rotationsachse
- 66: Laufrad
- 68: Filtereinrichtung
- 70: Filterkorb
- 72: Filter
- 74: Prozessluftkanal
- 76: Oberseite
- 78: Bügelgriff
- 80: Zwischenraum
- 82: Oberseite
- 84: Steg
- 86: Erster Pfosten
- 88: Zweiter Pfosten
- 90: Batterieeinrichtung
- 92: Batteriehalter
- 94: Wandung
- 96: Spitzer Winkel
- 98: Freibereich
- 100: Mittelebene
- 102: Schalter
- 104: Richtung
- 106: Bodenwand
- 108: Seitenwand
- 110: Seitenwand
- 112: Rückwand
- 113: Griffbereich
- 114: Führungseinrichtung
- 116: Gegen-Führungseinrichtung
- 118: Aufnahmebereich
- 120: Einsetzrichtung
- 122: Ausführrichtung
- 124: Verriegelungseinrichtung
- 126: Rastausnehmung
- 128: Hebel
- 129: Schwenklager
- 130: Rastnase
- 132: Betätigungselement
- 134: Oberseite
- 136: Außenseite
- 138: Bewegliche Schutzeinrichtung
- 140: Elektrische Kontakte
- 142: Bewegliche Schlitten
- 143: Schlittenführung
- 144: Federeinrichtung
- 145: Gehäuseteil
- 146: Schutzbereich
- 148: Längsachse
- 150: Überlappbereich
- 152: Kanalabschnitt
- 154: Erster Bereich
- 156: Zweiter Bereich
- 158: Kanalabschnitt
- 160: Stufe

## Patentansprüche

1. Batteriebetriebener Sauger, umfassend einen Sauggutbehälter (12), einen Saugkopf (36), welcher an dem Sauggutbehälter (12) angeordnet ist, eine Gebläseeinrichtung (56) zur Erzeugung eines Saugstroms und mindestens einen Prozessluftkanal (74), welcher an dem Saugkopf (36) angeordnet oder gebildet ist und fluidwirksam mit der Gebläseeinrichtung (56) verbunden ist, wobei ein Batteriehalter (92) für eine Batterieeinrichtung (90) an dem Saugkopf (36) zwischen dem mindestens einen Prozessluftkanal (74) der Gebläseeinrichtung (56) und einer Oberseite (76) des Saugkopfs (36) positioniert ist, wobei an dem Saugkopf (36) ein Freibereich (98) gebildet ist, an welchem der Batteriehalter (92) angeordnet ist, wobei der Freibereich (98) zu der Oberseite (76) hin und/oder zu mindestens einer Seite quer zu der Oberseite (76) hin offen ist, an dem Freibereich (98) ein Aufnahmebereich (118) gebildet ist, und/oder der Freibereich (98) bildet einen Aufnahmebereich (118), wobei an dem Aufnahmebereich (118) der Batteriehalter (92) sitzt, und wobei der Aufnahmebereich (118) durch eine Bodenwand (106) und quer zur Bodenwand (106) orientierten Rückwand (112) begrenzt, wobei die Rückwand (112) zwischen dem mindestens einen Prozessluftkanal (74) und der Oberseite (76) angeordnet ist, und wobei die Bodenwand (106) mindestens einen Kanalabschnitt (152) des mindestens einen Prozessluftkanals (74) abdeckt.

2. Batteriebetriebener Sauger nach Anspruch 1, **dadurch gekennzeichnet, dass** die Gebläseeinrichtung (56) an dem Saugkopf (36) positioniert ist.

3. Batteriebetriebener Sauger nach Anspruch 1 oder 2, **dadurch gekennzeichnet, dass** an dem Saugkopf (36) ein Bügelgriff (78) angeordnet ist, welcher eine Oberseite (76) des Saugkopfs (36) definiert.

4. Batteriebetriebener Sauger nach einem der vorangehenden Ansprüche, **dadurch gekennzeichnet, dass** der Batteriehalter (92) so angeordnet und ausgebildet ist, dass bei der an dem Batteriehalter (92) gehaltenen Batterieeinrichtung (90) die Batterieeinrichtung (90) nicht über die Oberseite (76) des Saugkopfs (36) hinausragt, und insbesondere
**dadurch gekennzeichnet, dass** die an dem Batteriehalter (92) angeordnete Batterieeinrichtung (90) bündig zu einem Bügelgriff (78) ist.

5. Batteriebetriebener Sauger nach einem der vorangehenden Ansprüche, **dadurch gekennzeichnet, dass** eine Einsetzrichtung (120) und/oder Ausführrichtung (122) für die Batterieeinrichtung (90) an dem Batteriehalter (92) quer und insbesondere senkrecht zu einer Einhüllendenebene der Oberseite (76) des Saugkopfs (36) ist;
und/oder mindestens näherungsweise parallel zu einer Rotationsachse (64) eines Gebläsemotors (60) der Gebläseeinrichtung (56) ist;
und/oder mindestens näherungsweise parallel zu einer Höhenerstreckungsrichtung (46) des Sauggutbehälters (12) ist;
und/oder quer und insbesondere senkrecht zu einer Rollenachse (28) einer oder mehrerer Rollen (26) ist, über welche der Sauger fahrbar auf eine Unterlage (34) aufstellbar ist;
und/oder mindestens näherungsweise parallel zu einer Lenkachse (30) einer oder mehrerer lenkbaren Rollen (26) ist, über welche der Sauger fahrbar auf einer Unterlage (34) aufstellbar ist;
und/oder quer und insbesondere senkrecht zu einer Längserstreckungsrichtung eines Kanalabschnitts (152) des mindestens einen Prozessluftkanals (74) ist, wobei der Kanalabschnitt (152) direkt unterhalb des Batteriehalters (92) und/oder der Batterieeinrichtung (90) an dem Saugkopf (36) angeordnet ist und die Längserstreckungsrichtung einer Hauptströmungsrichtung für eine Prozessluftströmung in dem Kanalabschnitt (152) entspricht;
und/oder mindestens näherungsweise parallel zu einer Aufsetzrichtung (48) des Saugkopfs (36) auf den Sauggutbehälter (12) ist.

6. Batteriebetriebener Sauger nach einem der vorangehenden Ansprüche, **gekennzeichnet durch** mindestens eines der Folgenden:
- der Freibereich (98) ist an einer Wandung (94) gebildet, welche schräg zu einer Richtung (44) von der Oberseite (76) des Saugkopfs (36) zu dem Sauggutbehälter (12) liegt, und insbesondere ist an der Wandung (94) ein Schalter (102) angeordnet und insbesondere neben dem Batteriehalter (92) und insbesondere außerhalb des Freibereichs (98) angeordnet;
- der Batteriehalter (92) ist so bezüglich des Freibereichs (98) angeordnet, dass eine gehaltene Batterieeinrichtung (90) nicht seitlich über den Saugkopf (36) hinausragt;
- der Freibereich (98) ist gegenüber der Oberseite (76) des Saugkopfs (36) so offen, dass die Batterieeinrichtung (90) von der Oberseite (76) des Saugkopfs (36) her an dem Batteriehalter (92) einsetzbar ist;
- der Freibereich (98) ist seitlich so offen, dass eine optische Anzeige an der Batterieeinrichtung (90) bei an dem Batteriehalter (92) eingesetzter Batterieeinrichtung (90) lesbar ist.

7. Batteriebetriebener Sauger nach einem der vorangehenden Ansprüche, **dadurch gekennzeichnet, dass** an einer Seite des Saugers, an welcher der Batteriehalter (92) angeordnet ist, ein Sauganschluss (20) für einen Saugschlauch angeordnet ist, und insbesondere
**dadurch gekennzeichnet, dass** der Sauganschluss (20) bezogen auf eine Richtung (44) von der Oberseite (76) des Saugkopfs (36) her zu dem Sauggutbehälter (12) hin unterhalb des Batteriehalters (92) angeordnet ist, wobei insbesondere der Sauganschluss (20) an dem Sauggutbehälter (12) angeordnet ist.

8. Batteriebetriebener Sauger nach einem der vorangehenden Ansprüche, **gekennzeichnet durch** mindestens eines der Folgenden:
- ein Kanalabschnitt (152) des mindestens einen Prozessluftkanals, welche direkt unterhalb des Batteriehalters (92) und/oder der Batterieeinrichtung (90) positioniert ist, weist eine Gesamthöhe (H) von höchstens 80 mm und insbesondere von höchstens 70 mm und insbesondere höchstens 65 mm auf;
- ein Kanalabschnitt (152) des mindestens einen Prozessluftkanals (74), welcher direkt unterhalb bezogen auf eine Richtung (44) von der Oberseite (76) des Saugkopfs (36) zu dem Sauggutbehälter (12) hin des Prozessluftkanals (74) angeordnet ist, ist mehrkammerig oder mehrteilig ausgebildet.

9. Batteriebetriebener Sauger nach einem der vorangehenden Ansprüche, **dadurch gekennzeichnet, dass** an dem mindestens einen Prozessluftkanal (74) und/oder an dem mindestens einen Kühlluftkanal (63) und/oder an einem Übergang von dem mindestens einen Prozessluftkanal (74) zu dem Kühlluftkanal (63) mindestens eine Stufe (160) gebildet ist, und insbesondere
**dadurch gekennzeichnet, dass** die mindestens eine Stufe (160) direkt unterhalb des Batteriehalters (92) und/oder einer davon gehaltenen Batterieeinrichtung (90) bezogen auf eine Richtung (44) von der Oberseite (76) des Saugkopfs (36) zu dem Sauggutbehälter (12) hin gebildet ist.

10. Batteriebetriebener Sauger nach einem der vorangehenden Ansprüche, **dadurch gekennzeichnet, dass** eine an dem Batteriehalter (92) gehaltene Batterieeinrichtung (90) eine Längsachse (148) aufweist, welche mindestens näherungsweise parallel zu einer Rotationsachse (64) eines Gebläsemotors (60) der Gebläseeinrichtung (56) ist, und dass bezogen auf diese Längsachse (148) die Batterieeinrichtung (92) überlappend mit der Gebläseeinrichtung (56) angeordnet ist, und insbesondere
**dadurch gekennzeichnet, dass** eine Überlappungslänge der Batterieeinrichtung (90) oder des Batteriehalters (92) bezogen auf eine Gesamtlänge (L) der Batterieeinrichtung (90) oder des Batteriehalters (92) in der Längsachse (148) mindestens 10 % und vorzugsweise mindestens 20 % und vorzugsweise mindestens 25 % beträgt.

11. Batteriebetriebener Sauger nach einem der vorangehenden Ansprüche, **dadurch gekennzeichnet, dass** der Batteriehalter (92) so angeordnet und ausgebildet ist, dass ein Schwerpunkt einer gehaltenen Batterieeinrichtung (90) bezogen auf eine Richtung (44) von der Oberseite (76) des Saugkopfs (36) zu dem Sauggutbehälter (12) hin, oberhalb eines Schwerpunkts des Saugers ohne Batterieeinrichtung (90) liegt.

12. Batteriebetriebener Sauger nach einem der vorangehenden Ansprüche, **dadurch gekennzeichnet, dass** an einem Handgriff (78), welcher an dem Saugkopf (36) angeordnet ist, oder an einem Befestigungsbereich (88) für den Handgriff (78) ein Betätigungselement für eine Entriegelung und/oder Verriegelung des Haltens einer Batterieeinrichtung (90) an dem Batteriehalter (92) angeordnet ist, und insbesondere
**gekennzeichnet durch** einen Pfosten (88) als Befestigungsbereich für den Handgriff (78), wobei an dem Pfosten (88) ein Hebel (128) zur Verriegelung/Entriegelung der Batterieeinrichtung (90) gehalten und/oder geführt ist.

13. Batteriebetriebener Sauger nach einem der vorangehenden Ansprüche, **dadurch gekennzeichnet, dass** ein Batteriehalter (92) für eine Batterieeinrichtung (90) eine bewegliche Schutzeinrichtung (142) für elektrische Kontakte (140) an dem Saugkopf (36) umfasst, insbesondere mit mindestens einem der Folgenden:
- die Schutzeinrichtung (142) ist so ausgebildet, dass beim Einsetzen einer Batterieeinrichtung (90) an dem Batteriehalter (92) die Schutzeinrichtung (142) so bewegt ist, dass die elektrischen Kontakte (140) für die Batterieeinrichtung (90) freigegeben werden;
- die Schutzeinrichtung umfasst einen verschieblichen Schlitten (142) mit einem Schutzbereich (146), und insbesondere ist eine Schlittenführung (143) für den Schlitten (142) an einem Gehäuse (54) des Saugkopfs (36) und/oder einer Motorkonsole (61) des Gebläsemotors (60) fixiert, und insbesondere ist an dem Gehäuse (54) ein Anschlag für eine Begrenzung einer Beweglichkeit des Schlittens (142) angeordnet oder gebildet;
- eine Verschiebungsrichtung des Schlittens (142) ist parallel/antiparallel zu einer Einsetzrichtung (120) der Batterieeinrichtung (90) an dem Batteriehalter (92).

14. Batteriebetriebener Sauger nach Anspruch 13, **dadurch gekennzeichnet, dass** eine Verschiebungsrichtung des Schlittens (142) mindestens näherungsweise parallel zu einer Rotationsachse (64) eines Gebläsemotors (60) der Gebläseeinrichtung (56) ist;
und/oder mindestens näherungsweise parallel zu einer Höhenerstreckungsrichtung (46) des Sauggutbehälters (12) ist;
und/oder quer und insbesondere senkrecht zu einer Rollenachse (28) einer oder mehrerer Rollen (26) ist, über welche der Sauger fahrbar auf eine Unterlage (34) aufstellbar ist;
und/oder mindestens näherungsweise parallel zu einer Lenkachse (30) einer oder mehrerer lenkbaren Rollen (26) ist, über welche der Sauger fahrbar auf einer Unterlage (34) aufstellbar ist;
und/oder quer und insbesondere senkrecht zu einer Längserstreckungsrichtung eines Kanalabschnitts (152) des mindestens einen Prozessluftkanals ist, wobei der Kanalabschnitt (152) direkt unterhalb des Batteriehalters (92) und/oder der Batterieeinrichtung (90) an dem Saugkopf (36) angeordnet ist und die Längserstreckungsrichtung einer Hauptströmungsrichtung für eine Prozessluftströmung in dem Kanalabschnitt (152) entspricht;
und/oder mindestens näherungsweise parallel zu einer Aufsetzrichtung (48) des Saugkopfs (36) auf den Sauggutbehälter (12) ist.

15. Batteriebetriebener Sauger nach Anspruch 13 oder 14, **dadurch gekennzeichnet, dass** der bewegliche Schlitten (142) über eine Federeinrichtung (144) abgestützt ist, wobei für eine Verschiebung des Schlittens (142) zur Freigabe der elektrischen Kontakte (140) eine Federkraft der Federeinrichtung (144) überwunden werden muss.

## Claims

1. Battery-operated vacuum cleaner, comprising a suctioned material container (12), a suction head (36), which is arranged on the suctioned material container (12), a blower device (56) for generating a suction flow, and at least one process air duct (74), which is arranged or formed on the suction head (36) and is fluidically connected to the blower device (56), wherein a battery holder (92) for a battery device (90) is positioned on the suction head (36) between the at least one process air duct (74) of the blower device (56) and a top side (76) of the suction head (36), wherein formed on the suction head (36) is a free region (98) at which the battery holder (92) is arranged, wherein the free region (98) is open toward the top side (76) and/or toward at least one side transverse to the top side (76), a receiving region (118) is formed at the free region (98), and/or the free region (98) forms a receiving region (118), where the battery holder (92) sits at the receiving region (118), and wherein the receiving region (118) is delimited by a base wall (106) and a rear wall (112) oriented transversely to the base wall (106), wherein the rear wall (112) is arranged between the at least one process air duct (74) and the top side (76), and wherein the base wall (106) covers at least one duct portion (152) of the at least one process air duct (74).

2. Battery-operated vacuum cleaner in accordance with Claim 1,
**characterized in that** the blower device (56) is positioned on the suction head (36).

3. Battery-operated vacuum cleaner in accordance with Claim 1 or 2,
**characterized in that** arranged on the suction head (36) is a loop handle (78), which defines a top side (76) of the suction head (36).

4. Battery-operated vacuum cleaner in accordance with any one of the preceding Claims, **characterized in that** the battery holder (92) is arranged and configured such that when the battery device (90) is held on the battery holder (92), the battery device (90) does not project beyond the top side (76) of the suction head (36), and in particular
**characterized in that** the battery device (90) arranged on the battery holder (92) is flush with a loop handle (78).

5. Battery-operated vacuum cleaner in accordance with any one of the preceding Claims, **characterized in that** a direction of insertion (120) and/or direction of ejection (122) for the battery device (90) on the battery holder (92) is transverse and, in particular, perpendicular to an envelope plane of the top side (76) of the suction head (36);
and/or is at least approximately parallel to a rotational axis (64) of a blower motor (60) of the blower device (56);
and/or is at least approximately parallel to a height extent direction (46) of the suctioned material container (12);
and/or is transverse and, in particular, perpendicular to a roller axis (28) of one or more rollers (26), by way of which the vacuum cleaner is able to be placed on a base (34) in a movable manner;
and/or is at least approximately parallel to a steering axis (30) of one or more steerable rollers (26) by way of which the vacuum cleaner is able to be placed on a base (34) in a movable manner;
and/or is transverse and, in particular, perpendicular to a longitudinal extent direction of a duct portion (152) of the at least one process air duct (74), wherein the duct portion (152) is arranged on the suction head (36) directly below the battery holder (92) and/or the battery device (90), and the longitudinal extent direction corresponds to a main flow direction for a process air flow in the duct portion (152);
and/or is at least approximately parallel to a placement direction (48) of the suction head (36) on the suctioned material container (12).

6. Battery-operated vacuum cleaner in accordance with any one of the preceding Claims, **characterized by**, in particular, at least one of the following:
- the free region (98) is formed on a wall (94) which lies obliquely to a direction (44) from the top side (76) of the suction head (36) to the suctioned material container (12), and, in particular, a switch (102) is arranged on the wall (94) and, in particular, is arranged next to the battery holder (92) and, in particular, outside the free region (98);
- the battery holder (92) is arranged in relation to the free region (98) in such a way that a held battery device (90) does not protrude laterally beyond the suction head (36);
- the free region (98) is open with respect to the top side (76) of the suction head (36) such that the battery device (90) is insertable on the battery holder (92) from the top side (76) of the suction head (36);
- the free region (98) is laterally open such that an optical display on the battery device (90) is readable when the battery device (90) is inserted on the battery holder (92).

7. Battery-operated vacuum cleaner in accordance with any one of the preceding Claims, **characterized in that** a suction connection (20) for a suction hose is arranged on a side on the vacuum cleaner on which the battery holder (92) is arranged, and in particular **characterized in that** the suction connection (20) is arranged below the battery holder (92) relative to a direction (44) from the top side (76) of the suction head (36) toward the suctioned material container (12), wherein, in particular, the suction connection (20) is arranged on the suctioned material container (12).

8. Battery-operated vacuum cleaner in accordance with any one of the preceding Claims, **characterized by** at least one of the following:
- a duct portion (152) of the at least one process air duct, which is positioned directly below the battery holder (92) and/or the battery device (90), has a total height (H) of at most 80 mm and in particular at most 70 mm and in particular at most 65 mm;
- a duct portion (152) of the at least one process air duct (74), which is arranged directly below the process air duct (74) relative to a direction (44) from the top side (76) of the suction head (36) toward the suctioned material container (12), is of multi-chamber or multi-part configuration.

9. Battery-operated vacuum cleaner in accordance with any one of the preceding Claims, **characterized in that** at least one step (160) is formed at the at least one process air duct (74) and/or at the at least one cooling air duct (63) and/or at a transition from the at least one process air duct (74) to the cooling air duct (63), and in particular
**characterized in that** the at least one step (160) is formed directly below the battery holder (92) and/or a battery device (90) held by said battery holder relative to a direction (44) from the top side (76) of the suction head (36) toward the suctioned material container (12).

10. Battery-operated vacuum cleaner in accordance with any one of the preceding Claims, **characterized in that** a battery device (90) held on the battery holder (92) has a longitudinal axis (148), which is at least approximately parallel to a rotational axis (64) of a blower motor (60) of the blower device (56), and **in that** the battery device (92) is arranged overlapping with the blower device (56) relative to said longitudinal axis (148), and in particular
**characterized in that** an overlap length of the battery device (90) or the battery holder (92) relative to a total length (L) of the battery device (90) or the battery holder (92) in the longitudinal axis (148) is at least 10% and preferably at least 20% and preferably at least 25%.

11. Battery-operated vacuum cleaner in accordance with any one of the preceding Claims, **characterized in that** the battery holder (92) is arranged and configured such that a center of gravity of a held battery device (90) relative to direction (44) from the top side (76) of the suction head (36) toward the suctioned material container (12) is located above a center of gravity of the vacuum cleaner without a battery device (90).

12. Battery-operated vacuum cleaner in accordance with any one of the preceding Claims, **characterized in that** an actuating element for unlocking and/or locking the holding of a battery device (90) on the battery holder (92) is arranged on a handle (78), which is arranged on the suction head (36), or on an attachment region (88) for the handle (78), and in particular
**characterized by** a post (88) as a fastening region for the handle (78), wherein a lever (128) for locking/unlocking the battery device (90) is held and/or guided on the post (88).

13. Battery-operated vacuum cleaner in accordance with any one of the preceding Claims, **characterized in that** a battery holder (92) for a battery device (90) comprises a movable protective device (142) for electrical contacts (140) on the suction head (36), in particular with at least one of the following:
- the protective device (142) is configured such that upon insertion of a battery device (90) on the battery holder (92), the protective device (142) is moved such that the electrical contacts (140) for the battery device (90) are unblocked;
- the protective device comprises a displaceable carriage (142) with a protective region (146), and in particular a carriage guide (143) for the carriage (142) is fixed to a housing (54) of the suction head (36) and/or a motor console (61) of the blower motor (60), and, in particular, a stop for delimiting a movement of the carriage (142) is arranged or formed on the housing (54);
- a direction of displacement of the carriage (142) is parallel/antiparallel to a direction of insertion (120) of the battery device (90) on the battery holder (92).

14. Battery-operated vacuum cleaner in accordance with Claim 13, **characterized in that** a direction of displacement of the carriage (142) is at least approximately parallel to a rotational axis (64) of a blower motor (60) of the blower device (56);
and/or is at least approximately parallel to a height extent direction (46) of the suctioned material container (12);
and/or is transverse and, in particular, perpendicular to a roller axis (28) of one or more rollers (26) by way of which the vacuum cleaner is able to be placed on a base (34) in a movable manner;
and/or is at least approximately parallel to a steering axis (30) of one or more steerable rollers (26) by way of which the vacuum cleaner is able to be placed on a base (34) in a movable manner;
and/or is transverse and, in particular, perpendicular to a longitudinal direction of extent of a duct portion (152) of the at least one process air duct, wherein the duct portion (152) is arranged on the suction head (36) directly below the battery holder (92) and/or the battery device (90) and the longitudinal direction of extent corresponds to a main flow direction for a process air flow in the duct portion (152);
and/or is at least approximately parallel to a placement direction (48) of the suction head (36) on the suctioned material container (12).

15. Battery-operated vacuum cleaner in accordance with Claim 13 or 14, **characterized in that** the movable carriage (142) is supported by way of a spring device (144), wherein a spring force of the spring device (144) must be overcome for a displacement of the carriage (142) to unblock the electrical contacts (140).

## Revendications

1. Aspirateur sur batterie, comprenant un réservoir pour matières aspirées (12), une tête d'aspiration (36) agencée au niveau du réservoir pour matières aspirées (12), un dispositif formant soufflerie (56) permettant de générer un flux d'aspiration et au moins un canal à air de procédé (74) agencé ou formé au niveau de la tête d'aspiration (36) et relié de manière fluidique au dispositif formant soufflerie (56), dans lequel
un support de batterie (92) destiné à un dispositif formant batterie (90) est positionné au niveau de la tête d'aspiration (36) entre le au moins un canal à air de procédé (74) du dispositif formant soufflerie (56) et un côté supérieur (76) de la tête d'aspiration (36), dans lequel
une région libre (98), au niveau de laquelle est agencé le support de batterie (92), est formée au niveau de la tête d'aspiration (36), dans lequel la région libre (98) est ouverte vers le côté supérieur (76) et/ou vers au moins un côté transversal par rapport au côté supérieur (76), dans lequel une région de réception (118) est formée au niveau de la région libre (98) et/ou la région libre (98) forme une région de réception (118), dans lequel le support de batterie (92) se situe au niveau de la région de réception (118), et dans lequel la région de réception (118) est délimitée par une paroi de fond (106) et une paroi arrière (112) orientée transversalement par rapport à la paroi de fond (106), dans lequel
la paroi arrière (112) est agencée entre le au moins un canal à air de procédé (74) et le côté supérieur (76), et dans lequel
la paroi de fond (106) recouvre au moins une section de canal (152) du au moins un canal à air de procédé (74) .

2. Aspirateur sur batterie selon la revendication 1, **caractérisé en ce que** le dispositif formant soufflerie (56) est positionné au niveau de la tête d'aspiration (36).

3. Aspirateur sur batterie selon la revendication 1 ou 2, **caractérisé en ce qu'**une poignée en forme d'anse (78) définissant un côté supérieur (76) de la tête d'aspiration (36) est agencée au niveau de la tête d'aspiration (36).

4. Aspirateur sur batterie selon l'une quelconque des revendications précédentes, **caractérisé en ce que** le support de batterie (92) est agencé et réalisé de sorte que, lorsque le dispositif formant batterie (90) est retenu sur le support de batterie (92), le dispositif formant batterie (90) ne dépasse pas du côté supérieur (76) de la tête d'aspiration (36), et en particulier
**caractérisé en ce que** le dispositif formant batterie (90) agencé sur le support de batterie (92) se trouve au ras d'une poignée en forme d'anse (78).

5. Aspirateur sur batterie selon l'une quelconque des revendications précédentes, **caractérisé en ce qu'**une direction d'insertion (120) et/ou une direction de sortie (122) du dispositif formant batterie (90) au niveau du support de batterie (92) est transversale et en particulier perpendiculaire à un plan d'enveloppe du côté supérieur (76) de la tête d'aspiration (36) ;
et/ou est au moins approximativement parallèle à un axe de rotation (64) d'un moteur de soufflerie (60) du dispositif formant soufflerie (56) ;
et/ou est au moins approximativement parallèle à une direction d'extension en hauteur (46) du réservoir pour matières aspirées (12) ;
et/ou est transversale et en particulier perpendiculaire à un axe de rouleau (28) d'un ou plusieurs rouleau(x) (26) par l'intermédiaire desquels l'aspirateur peut être placé sur une surface (34) de manière à pouvoir être déplacé ;
et/ou est au moins approximativement parallèle à un axe d'orientation (30) d'un ou plusieurs rouleau(x) orientable(s) (26) par l'intermédiaire desquels l'aspirateur peut être placé sur une surface (34) de manière à pouvoir être déplacé ;
et/ou est transversale et en particulier perpendiculaire à une direction d'extension longitudinale d'une section de canal (152) du au moins un canal à air de procédé (74), dans lequel la section de canal (152) est agencée au niveau de la tête d'aspiration (36) directement sous le support de batterie (92) et/ou le dispositif formant batterie (90) et la direction d'extension longitudinale correspond à une direction de circulation principale pour une circulation d'air de procédé au sein de la section de canal (152) ;
et/ou est au moins approximativement parallèle à une direction de mise en place (48) de la tête d'aspiration (36) sur le réservoir pour matières aspirées (12).

6. Aspirateur sur batterie selon l'une quelconque des revendications précédentes, caractérisé en particulier par au moins un des éléments ci-dessous :
- la région libre (98) est formée au niveau d'une paroi (94) inclinée par rapport à une direction (44) allant du côté supérieur (76) de la tête d'aspiration (36) au réservoir pour matières aspirées (12), et un interrupteur (102) est en particulier agencé au niveau de la paroi (94) et est agencé en particulier à côté du support de batterie (92) et en particulier à l'extérieur de la région libre (98) ;
- le support de batterie (92) est agencé par rapport à la région libre (98) de sorte qu'un dispositif formant batterie (90) retenu ne fait pas saillie latéralement au-delà de la tête d'aspiration (36) ;
- la région libre (98) est ouverte par rapport au côté supérieur (76) de la tête d'aspiration (36) de sorte que le dispositif formant batterie (90) peut être inséré sur le support de batterie (92) à partir du côté supérieur (76) de la tête d'aspiration (36) ;
- la région libre (98) est ouverte latéralement de sorte qu'un affichage optique sur le dispositif formant batterie (90) peut être lu lorsque le dispositif formant batterie (90) est inséré sur le support de batterie (92).

7. Aspirateur sur batterie selon l'une quelconque des revendications précédentes, **caractérisé en ce qu'**un raccord d'aspiration (20) destiné à un tuyau d'aspiration est agencé sur un côté de l'aspirateur au niveau duquel est agencé le support de batterie (92), et en particulier
**caractérisé en ce que** le raccord d'aspiration (20) est agencé en dessous du support de batterie (92) par rapport à une direction (44) allant du côté supérieur (76) de la tête d'aspiration (36) au réservoir pour matières aspirées (12), dans lequel le raccord d'aspiration (20) est agencé en particulier au niveau du réservoir pour matières aspirées (12).

8. Aspirateur sur batterie selon l'une quelconque des revendications précédentes, **caractérisé par** au moins un des éléments ci-dessous :
- une section de canal (152) du au moins un canal à air de procédé, qui est positionnée directement sous le support de batterie (92) et/ou le dispositif formant batterie (90), présente une hauteur totale (H) d'au plus 80 mm et en particulier d'au plus 70 mm et en particulier d'au plus 65 mm ;
- une section de canal (152) du au moins un canal à air de procédé (74), qui est agencée immédiatement en dessous par rapport à une direction (44) allant du côté supérieur (76) de la tête d'aspiration (36) au réservoir pour matières aspirées (12) du canal à air de procédé (74), est réalisée en plusieurs chambres ou en plusieurs parties.

9. Aspirateur sur batterie selon l'une quelconque des revendications précédentes, **caractérisé en ce qu'**au moins un étage (160) est formé au niveau du au moins un canal à air de procédé (74) et/ou au niveau du au moins un canal à air de refroidissement (63) et/ou au niveau d'une transition entre le au moins un canal à air de procédé (74) et le canal à air de refroidissement (63), et en particulier
**caractérisé en ce que** le au moins un étage (160) est formé directement en dessous du support de batterie (92) et/ou d'un dispositif formant batterie (90) retenu par ledit support de batterie par rapport à une direction (44) allant du côté supérieur (76) de la tête d'aspiration (36) au réservoir pour matières aspirées (12).

10. Aspirateur sur batterie selon l'une quelconque des revendications précédentes, **caractérisé en ce qu'**un dispositif formant batterie (90) retenu sur le support de batterie (92) présente un axe longitudinal (148) qui est au moins approximativement parallèle à un axe de rotation (64) d'un moteur de soufflerie (60) du dispositif formant soufflerie (56), et **en ce que**, par rapport audit axe longitudinal (148), le dispositif formant batterie (92) est agencé de manière à se chevaucher avec le dispositif formant soufflerie (56), et en particulier
**caractérisé en ce qu'**une longueur de chevauchement du dispositif formant batterie (90) ou du support de batterie (92) par rapport à une longueur totale (L) du dispositif formant batterie (90) ou du support de batterie (92) dans l'axe longitudinal (148) est d'au moins 10 % et de manière préférée d'au moins 20 % et de manière préférée d'au moins 25 %.

11. Aspirateur sur batterie selon l'une quelconque des revendications précédentes, **caractérisé en ce que** le support de batterie (92) est agencé et réalisé de sorte qu'un centre de gravité d'un dispositif formant batterie (90) retenu se situe au-dessus d'un centre de gravité de l'aspirateur sans dispositif formant batterie (90) par rapport à une direction (44) allant du côté supérieur (76) de la tête d'aspiration (36) au réservoir pour matières aspirées (12).

12. Aspirateur sur batterie selon l'une quelconque des revendications précédentes, **caractérisé en ce qu'**un élément d'actionnement destiné à un déverrouillage et/ou un verrouillage de la retenue d'un dispositif formant batterie (90) au niveau du support de batterie (92) est agencé au niveau d'une poignée (78) agencée sur la tête d'aspiration (36) ou est agencé au niveau d'une région de fixation (88) destinée à la poignée (78), et en particulier
**caractérisé par** un montant (88) faisant office de région de fixation pour la poignée (78), dans lequel un levier (128) permettant de verrouiller/déverrouiller le dispositif formant batterie (90) est retenu et/ou guidé au niveau du montant (88).

13. Aspirateur sur batterie selon l'une quelconque des revendications précédentes, **caractérisé en ce qu'**un support de batterie (92) destiné à un dispositif formant batterie (90) comprend un dispositif de protection mobile (142) destiné à des contacts électriques (140) au niveau de la tête d'aspiration (36), en particulier avec au moins un des éléments ci-dessous :
- le dispositif de protection (142) est réalisé de sorte que, lors de l'insertion d'un dispositif formant batterie (90) sur le support de batterie (92), le dispositif de protection (142) est déplacé de sorte que les contacts électriques (140) du dispositif formant batterie (90) sont libérés ;
- le dispositif de protection comprend un chariot coulissant (142) avec une zone de protection (146), et un guidage de chariot (143) destiné au chariot (142) est en particulier immobilisé au niveau d'un carter (54) de la tête d'aspiration (36) et/ou d'une console motorisée (61) du moteur de soufflerie (60), et une butée est en particulier agencée ou formée au niveau du carter (54) afin de limiter la mobilité du chariot (142) ;
- une direction de coulissement du chariot (142) est parallèle/antiparallèle par rapport à une direction d'insertion (120) du dispositif formant batterie (90) sur le support de batterie (92).

14. Aspirateur sur batterie selon la revendication 13, **caractérisé en ce qu'**une direction de coulissement du chariot (142) est au moins approximativement parallèle à un axe de rotation (64) d'un moteur de soufflerie (60) du dispositif formant soufflerie (56) ;
et/ou est au moins approximativement parallèle à une direction d'extension en hauteur (46) du réservoir pour matières aspirées (12) ;
et/ou est transversale et en particulier perpendiculaire à un axe de rouleau (28) d'un ou plusieurs rouleau(x) (26) par l'intermédiaire desquels l'aspirateur peut être placé sur une surface (34) de manière à pouvoir être déplacé ;
et/ou est au moins approximativement parallèle à un axe d'orientation (30) d'un ou plusieurs rouleau(x) orientable(s) (26) par l'intermédiaire desquels l'aspirateur peut être placé sur une surface (34) de manière à pouvoir être déplacé ;
et/ou est transversale et en particulier perpendiculaire à une direction d'extension longitudinale d'une section de canal (152) du au moins un canal à air de procédé, dans lequel la section de canal (152) est agencée au niveau de la tête d'aspiration (36) directement sous le support de batterie (92) et/ou le dispositif formant batterie (90) et la direction d'extension longitudinale correspond à une direction de circulation principale pour une circulation d'air de procédé au sein de la section de canal (152) ;
et/ou est au moins approximativement parallèle à une direction de mise en place (48) de la tête d'aspiration (36) sur le réservoir pour matières aspirées (12).

15. Aspirateur sur batterie selon la revendication 13 ou 14, **caractérisé en ce que** le chariot mobile (142) est supporté par un dispositif à ressort (144), dans lequel une force de ressort du dispositif à ressort (144) doit être surmontée en vue d'un coulissement du chariot (142) permettant de libérer les contacts électriques (140).
